# EUROPÄISCHE PATENTSCHRIFT

(11) **EP 1 975 107 B1**
(45) Veröffentlichungstag und Bekanntmachung des Hinweises auf die Patenterteilung: **05.10.2011**
(21) Anmeldenummer: 08004454.8
(22) Anmeldetag: 11.03.2008
(51) Int. Cl.: B65H 75/14, B65H 75/22, B65H 75/20

(54) **Spuleneinrichtung für Draht, insbesondere für Schweißdraht**
Coiling device for wire, in particular welding wire
Dispositif de bobines pour fil, en particulier pour fils en acier de soudage

(30) Priorität: 27.03.2007 DE 102007014508
(43) Veröffentlichungstag der Anmeldung: 01.10.2008
(73) Patentinhaber: Wollnitzke, Helmut, 95100 Selb (DE)
(72) Erfinder: Wollnitzke, Helmut, 95100 Selb (DE)

(56) Entgegenhaltungen:
- EP-A1- 0 064 894
- EP-A2- 0 963 938
- WO-A1-95/09800
- WO-A1-98/19953
- DE-A1- 4 414 577
- DE-U1- 9 203 757
- DE-U1- 20 015 314
- US-A- 3 785 584

## Beschreibung

Die Erfindung betrifft eine Spuleneinrichtung für Draht, insbesondere für Schweißdraht, die einen Korb für den Draht aufweist.

Aus der DE 199 13 022 B4 ist eine Spuleneinrichtung für Draht, insbesondere für Schweißdraht, mit einem Korb für den Draht und mit einer Nabe für den Korb bekannt. Die Nabe weist eine zentrale Nabenhülse und von dieser radial wegstehende Nabenrippen auf, die in Umfangsrichtung der Nabenhülse gleichmäßig verteilt vorgesehen sind. Der Korb weist zwei axial voneinander beabstandete Korbringe und diese miteinander verbindende Bügelelemente auf. Die beiden Korbringe und die Bügelelemente sind miteinander verschweißt, so dass der Korb ein einteiliges Gebilde ist. Der solchermaßen ausgebildete einteilige Korb weist entsprechende Volumenabmessungen auf, die in Umfangsrichtung durch die beiden Korbringe und in axialer Richtung durch die Bügelelemente bestimmt sind.

Die DE 101 27 774 C2 offenbart eine Spuleneinrichtung für Draht, insbesondere für Schweißdraht, mit einer Nabe für einen Korb. Auch bei dieser bekannten Spuleneinrichtung weist der Korb zwei voneinander axial beabstandete Korbringe und diese miteinander verbindende Bügelelemente auf. Auch dieser bekannte Korb besitzt also entsprechende voluminöse Abmessungen.

Die DE 20 2005 000 195 U1 beschreibt eine Nabeneinrichtung insbesondere für eine Schweißdrahtspule, mit einem Spulendorn, der einen zylindrischen Lagerkörper aufweist, von dessen einem axialen Ende ein ringförmiger Dornflansch radial nach außen wegsteht, und dessen davon abgewandter Endabschnitt mit einem Gewindeabschnitt für ein Mutterelement ausgebildet ist.

Bei den bekannten Spuleneinrichtungen der oben genannten Art ist der Korb jeweils ein einteiliges, relativ großvolumiges, d.h. sperriges Gebilde, was einen entsprechend großen Lagerbedarf darstellt.

Die WO 95/09800 A1 offenbart eine Spuleneinrichtung mit einem Korb für einen Draht. Der Korb weist einen zentralen Nabenhülsenkörper und Spulenseitenteile auf, die an den axial voneinander abgewandten Stirnrändern des Nabenhülsenkörpers durch Schnapp-Rastverbindungen festlegbar oder festgelegt sind. Bei dieser bekannten Spuleneinrichtung sind die voneinander abgewandten Stirnränder des Nabenhülsenkörpers mit axial orientierten Rastzapfen ausgebildet, die in Rastlöcher einrastbar sind, die in den Spulenseitenteilen ausgebildet sind. Ähnlich ausgebildete Spuleneinrichtungen sind aus der DE 200 15 314 U1 und der US 3 785 584 A bekannt.

Spuleneinrichtungen nach dem Oberbegriff des Anspruchs 1 sind aus der EP 0 963 938 A2, der WO 98/19953 A1, der DE 44 14 577 A1 und der DE 92 03 757 U1 bekannt.

Der Erfindung liegt die Aufgabe zugrunde, eine Spuleneinrichtung der eingangs genannten Art zu schaffen, die einfach und preisgünstig herstellbar ist, und bei welcher der Lagerraumbedarf im Nichtgebrauchs-Zustand vergleichsweise klein ist.

Diese Aufgabe wird erfindungsgemäß durch die Merkmale des Anspruches 1 gelöst. Der Korb weist einen zentralen Nabenhülsenkörper und Spulenseitenteile auf, die an den axial voneinander abgewandten Stirnrändern des zentralen Nabenhülsenkörpers durch Schnapp-Rastverbindungen festlegbar oder festgelegt sind.

Die solchermaßen ausgebildete Spuleneinrichtung weist den Vorteil auf, dass der zentrale Nabenhülsenkörper und die beiden Spulenseitenteile aus einem geeigneten Kunststoffmaterial in entsprechend einfach ausgebildeten Formwerkzeugen preisgünstig herstellbar sind, wobei die Spulenseitenteile mit dem zentralen Nabenhülsenkörper zur Ausbildung des Korbes zeit- und kraftsparend verrastbar sind.

Zu diesem Zwecke ist der zentrale Nabenhülsenkörper an seinen axial voneinander abgewandten Stirnrändern mit gleichmäßig beabstandeten Rastlöchern und das jeweilige Spulenseitenteil mit in die Rastlöcher einrastbaren Rastzapfen ausgebildet. Dabei sind die axial voneinander abgewandten Stirnränder des zentralen Nabenhülsenkörpers mit Flanschelementen ausgebildet, die mit den Rastlöchern für die Rastzapfen der Spulenseitenteile versehen sind.

Um einen scharfkantigen Übergang zwischen dem zentralen Nabenhülsenkörper und den beiden gleich ausgebildeten Spulenseitenteilen zu verwirklichenerstrecken die Flanschelemente sich in radialer Richtung des zentralen Nabenhülsenkörpers, und die Rastzapfen des jeweiligen Spulenseitenteiles sich in axialer Richtung , wobei sich die Flanschelemente vom zugehörigen Stirnrand des zentralen Nabenhülsenkörpers radial nach innen erstrecken. Unter Herstellungsgesichtspunkten ist es zweckmäßig, wenn die am einen Stirnrand des zentralen Nabenhülsenkörpers vorgesehenen Flanschelemente in Bezug zu den am axial abgewandten anderen Stirnrand des zentralen Nabenhülsenkörpers vorgesehenen Flanschelemente in Umfangsrichtung versetzt sind, weil eine solche Ausbildung mit relativ einfach gestalteten Formwerken, d.h. Spritzgieß-Werkzeugen, realisierbar ist.

Jedes Flanschelement ist mit einem Paar sich gegenüberliegenden Rastlaschen und der jeweilige Rastzapfen mit einem für die Rastlaschen Hinterschneidungen bildenden Rastkopf ausgebildet. Zur einfachen Realisierung einer solchen Ausbildung ist der jeweilige Rastzapfen von einem Abschnitt des Spulenseitenteiles axial wegsteht, der mit einem Paar Formwerkzeug-Schieberaussparung für den zugehörigen Hinterschneidungs-Rastkopf ausgebildet.

Unter dem Gesichtspunkt eines möglichst geringen Materialverbrauchs und somit eines geringen Gewichtes - ohne Beeinträchtigung der mechanischen Festigkeit - hat es sich als zweckmäßig erwiesen, wenn das jeweilige Spulenseitenteil filigran mit einem Ringelement und radial orientierten Strebenelementen ausgebildet ist, die an ihren Innenenden mit den axial orientierten Rastzapfen ausgebildet sind. Dabei kann das jeweilige Ringelement mindestens zwei radial querverstrebte Ringe aufweisen und können die Strebenelemente als V-Streben ausgebildet sein. Die mindestens zwei querverstrebten Ringe sind dabei zueinander konzentrisch vorgesehen. Die zweckmäßigerweise als V-Streben ausgebildeten Strebenelemente sind zum Zentrum des Spulenseitenteiles hin verjüngt und enden an den weiter oben erwähnten Innenenden mit den Rastzapfen.

In Abhängigkeit von den Abmessungen des Korbes bzw. der Nabe einer Schweißmaschine kann der zentrale Nabenhülsenkörper eine konzentrische Innenhülse aufweisen, die mit dem zentralen Nabenhülsenkörper mittels radial orientierter Verbindungsrippen materialeinstückig verbunden ist.

Zweckmäßig kann es bei der Spuleneinrichtung sein, wenn die Spulenseitenteile mit Ösen ausgebildet sind, die zum Festlegen eines Drahtanfangsabschnittes und/oder eines Drahtendabschnittes vorgesehen sind. Die Ösen sind zweckmäßigerweise an den Strebenelementen der Spulenseitenteile vorgesehen. Insbesondere zur Festlegung eines Drahtanfangsabschnittes ist es zweckmäßig, wenn die Ösen in der Nachbarschaft der Rastzapfen, d.h. in der Nachbarschaft des zentralen Nabenhülsenkörpers vorgesehen sind.

Nachdem bei der Spuleneinrichtung die beiden Spulenseitenteile vorzugsweise filigran gestaltet sind, ist es bevorzugt, wenn ein Paar Adapterscheibenelemente vorgesehen sind, zwischen welchen der Korb verdrehfest anordenbar oder angeordnet ist. Die Adapterscheibenelemente bestehen wie der zentrale Nabenhülsenkörper und die beiden Spulenseitenteile aus einem geeigneten Kunststoffmaterial, sie sind in einem dafür vorgesehenen Formwerkzeug durch Spritzgießen einfach und preisgünstig herstellbar.

Die Adapterscheibenelemente weisen vorzugsweise Außenrandabmessungen auf, die an die Außenrandabmessungen der Spulenseitenteile abgepasst, d.h. geringfügig größer als die Außenrandabmessungen der Spulenseitenteile sind, um die Spulenseitenteile gegen mechanische Einwirkungen von außen zuverlässig zu schützen.

Zweckmäßig ist es, wenn die Adapterscheibenelemente mittels Schnapp-Rastverbindungen miteinander verbindbar bzw. verbunden sind. Diese Schnapp-Rastverbindungen der Adapterscheibenelemente sind bspw. als federnde Rastfinger und zu diesen zugehörige Rastlöcher ausgebildet.

Die Spuleneinrichtung kann mit den Adapterscheibenelementen an einer Bremsnabe einer Schweißmaschine festlegbar sein. Eine solche Bremsnabe ist bspw. in der eingangs zitierten DE 101 27 774 C2 offenbart.

Weitere Einzelheiten, Vorteile und Merkmale ergeben sich aus der nachfolgenden Beschreibung eines in der Zeichnung dargestellten Ausführungsbeispieles der erfindungsgemäßen Spuleneinrichtung bzw. wesentlicher Einzelheiten derselben.

Es zeigen:
Fig.1 eine perspektivische Ansicht des Korbes der Spuleneinrichtung,
Fig.2 eine perspektivische Ansicht eines Spulenseitenteiles des Korbes gemäß Fig.1,
Fig.3 eine perspektivische Ansicht eines Abschnittes des Spulenseitenteiles gemäß Fig.2 in einem vergrößerten Maßstab,
Fig.4 eine Stirnansicht des Spulenseitenteiles gemäß Fig.2,
Fig.5 eine perspektivische Ansicht des zentralen Nabenhülsenkörpers des Korbes gemäß Fig.1,
Fig.6 eine Stirnansicht des zentralen Nabenhülsenkörpers gemäß Fig.5,
Fig.7 eine perspektivische Ansicht eines Abschnittes des Korbes gemäß Fig.1 in einem vergrößerten Maßstab,
Fig.8 eine Stirnansicht des Korbes gemäß Fig.1,
Fig.9 eine perspektivische Ansicht einer Ausbildung der Spuleneinrichtung,
Fig.10 eine perspektivische Ansicht eines Adapterscheibenelementes der Spuleneinrichtung gemäß Fig.9,
Fig.11 eine perspektivische Schnittdarstellung der Spuleneinrichtung - ohne Bremsnabe - , und
Fig.12 eine der Fig.11 ähnliche perspektivische Schnittdarstellung der Spuleneinrichtung gemeinsam mit der Bremsnabe einer Schweißmaschine.

Fig.1 zeigt in einer räumlichen Darstellung eine Ausbildung des Korbes 10 einer Spuleneinrichtung für Draht, insbesondere für Schweißdraht. Der Korb 10 weist eine zentrale Nabenhülse 12 und zwei Spulenseitenteile 14 auf, die an den axial voneinander abgewandten Stirnrändern 16 der zentralen Nabenhülse 12 durch Schnapp-Rastverbindungen 18 festlegbar bzw. festgelegt sind.

Die zentrale Nabenhülse 12 und die beiden Spulenseitenteile 14 bestehen aus einem geeigneten Kunststoffmaterial.

Eines der Seitenteile 14 ist in den Figuren 2, 3 und 4 verdeutlicht, und wird in Verbindung mit diesen Figuren nachfolgend beschrieben. Eine Ausbildung der zentralen Nabenhülse 12 ist in den Figuren 6 und 7 dargestellt und wird in Verbindung mit diesen Figuren weiter unten detaillierter beschrieben.

Wie aus den Figuren 2 bis 4 ersichtlich ist, ist das jeweilige Spulenseitenteil 14 filigran mit einem Ringelement 20 und mit radial orientierten Strebenelementen 22 ausgebildet, die sich vom Ringelement 20 materialeinstückig radial in Richtung zum Zentrum des Spulenseitenteiles 14 erstrecken.

An ihren Innenenden 24 sind die Strebenelemente 22 jeweils mit einem Rastzapfen 26 ausgebildet. Die Rastzapfen 26 sind zu der von den Strebenelementen 22 und dem Ringelement 20 aufgespannten Ebene senkrecht, d.h. in axialer Richtung des Spulenseitenteiles 14 orientiert.

Jeder Rastzapfen 26 ist mit einem distalen Rastkopf 28 ausgebildet, der gegenüberliegend Hinterschneidungen 30 besitzt. Um die Hinterschneidungen 30 einfach realisieren zu können, sind die oben erwähnten Innenenden 24 der Strebenelemente 22 jeweils mit einem Paar Formwerkzeug-Schieberaussparungen 32 ausgebildet.

Das Ringelement 20 des jeweiligen Spulenseitenteiles 14 weist zwei radial querverstrebte Ringe 34 auf. Die Strebenelemente 22 sind als V-Streben 36 ausgebildet.

Die Spulenseitenteile 14 sind außerdem mit Ösen 38 ausgebildet, die zum Festlegen insbesondere eines Drahtanfangsabschnittes eines auf den Korb 10 aufgewickelten Drahtes, insbesondere Schweißdrahtes, vorgesehen sind.

Die Figuren 5 und 6 zeigen eine Ausbildung des zentralen Nabenhülsenkörpers 12 des Korbes 10. Die axial voneinander abgewandten Stirnränder 16 des zentralen Nabenhülsenkörpers 12 sind mit Flanschelementen 40 ausgebildet, die mit Rastlöchern 42 für die Rastzapfen 26 der Spulenseitenteile 14 versehen sind. Die Flanschelemente 40 erstrecken sich in radialer Richtung des zentralen Nabenhülsenkörpers 12 nach innen. Jedes Flanschelement 40 ist seinem Rastloch zugeordnet mit einem Paar sich gegenüberliegenden Rastlaschen 44 ausgebildet, die im zusammengebauten Zustand des Korbes 10, d.h. des zentralen Nabenhülsenkörpers 12 mit den beiden Spulenseitenteilen 14, mit den Rastzapfen 26 verrastet sind, indem sie gegen die Hinterschneidungen 30 der Rastzapfen 26 gezwängt sind, wie die Fig.7 links oben verdeutlicht.

Zum Schutz insbesondere der filigran ausgebildeten Spulenseitenteile 14 des Korbes 10 gegen Einwirkungen von außen sind ein Paar Adapterscheibenelemente 46 vorgesehen (siehe die Figuren 9 bis 12), die mittels Schnapp-Rastverbindungen 48 miteinander verbindbar bzw. verbunden sind. Diese Schnapp-Rastverbindungen 48 weisen jeweils ein Paar sich diametral gegenüberliegende federnde Rastfinger 50 und gegen diese in Umfangsrichtung um 90° versetzte, diametral gegenüberliegende Rastlöcher 52 auf.

Die Adapterscheibenelemente 46 sind außerdem innenseitig mit voneinander beabstandeten Anschlagrippen 54 ausgebildet. Der Zwischenraum 56 zwischen benachbarten Anschlagrippen 54 dient zur spielfreien Aufnahme der Flanschelemente 40 der zentralen Nabenhülse 12, wodurch eine verdrehfeste, formschlüssige Verbindung des Korbes 10 mit den Adapterscheibenelementen 46 bewerkstelligt wird.

Die Adapterscheibenelemente 46 sind an ihrem Außenumfang mit einem axial nach innen orientierten umlaufenden Bund 58 ausgebildet, um einen Schutz der Spulenseitenteile 14 gegen Einwirkungen von außen und gleichzeitig eine optimale Führung des vom Korb 10 abzuspulenden Drahtes, insbesondere Schweißdrahtes, zu bewirken.

Die Adapterscheibenelemente 46 sind mit Löchern 60 ausgebildet, die zum Festlegen des Drahtes vorgesehen sind, wenn dies als erforderlich angesehen wird.

Fig.12 verdeutlicht perspektivisch abgeschnitten eine Ausbildung der Spuleneinrichtung 62 mit dem Korb 10 und den beiden Adapterscheibenelementen 46, wobei die Spuleneinrichtung 62 an einer Bremsnabe 64 einer Schweißmaschine vorgesehen ist. Die an sich bekannte Bremsnabe 64 weist einen Außengewindeabschnitt 66 auf, auf welchen eine (nicht dargestellte) Schraubmutter aufschraubbar ist, um die Spuleneinrichtung 62 an der Bremsnabe 64 zwischen der Schraubmutter und einem Widerlagerflansch 68 der Bremsnabe 64 axial unbeweglich und gegen Verdrehung gesichert festzulegen.

Gleiche Einzelheiten sind in den Figuren 1 bis 12 jeweils mit den selben Bezugsziffern bezeichnet, so dass es sich erübrigt, in Verbindung mit den Figuren alle Einzelheiten jeweils detailliert zu beschreiben.

### Bezugsziffernliste:

- 10: Korb (für 62)
- 12: zentrale Nabenhülse (von 10)
- 14: Spulenseitenteile (von 10)
- 16: Stirnränder (von 12)
- 18: Schnapp-Rastverbindungen (zwischen 12 und 14)
- 20: Ringelement (von 14)
- 22: Strebenelemente (von 14)
- 24: Innenende (von 22)
- 26: Rastzapfen (an 24 für 42)
- 28: Rastkopf (von 26)
- 30: Hinterschneidungen (an 28 für 40)
- 32: Formwerkzeug-Schieberaussparungen (an 24 für 30)
- 34: Ringe (von 20)
- 36: V-Streben (von 22)
- 38: Ösen (an 22)
- 40: Flanschelemente (von 12 an 16)
- 42: Rastloch (in 40 für 26)
- 44: Rastlaschen (von 40 bei 42 für 30)
- 46: Adapterscheibenelemente (für 14)
- 48: Schnapp-Rastverbindungen (für 46)
- 50: Rastfinger (von 48)
- 52: Rastlöcher (von 48 für 50)
- 54: Anschlagrippen (an 46)
- 56: Zwischenraum (zwischen 54 und 54 für 40)
- 58: Bund (von 46)
- 60: Löcher (in 46)
- 62: Spuleneinrichtung
- 64: Bremsnabe (für 62)
- 66: Außengewindeabschnitt (von 64)
- 68: Widerlagerflansch (von 64)

## Patentansprüche

1. Spuleneinrichtung (62) für Draht, insbesondere für Schweißdraht, die einen Korb (10) für den Draht aufweist, wobei der Korb (10) einen zentralen Nabenhülsenkörper (12) und Spulenseitenteile (14) aufweist, die an den axial voneinander abgewandten Stirnrändern (16) des zentralen Nabenhülsenkörpers (12) durch Schnapp-Rastverbindungen (18) festlegbar oder festgelegt sind, wobei der zentrale Nabenhülsenkörper (12) an seinen axial voneinander abgewandten Stirnrändern (16) mit in Umfangsrichtung gleichmäßig beabstandeten Rastlöchern (42) und das jeweilige Spulenseitenteil (14) mit in die Rastlöcher (42) einrastbaren Rastzapfen (26) ausgebildet ist,
**dadurch gekennzeichnet,**
**dass** die axial voneinander abgewandten Stirnränder (16) des zentralen Nabenhülsenkörpers (12) mit Flanschelementen (40) ausgebildet sind, die sich vom jeweiligen Stirnrand (16) des zentralen Nabenhülsenkörpers (12) radial nach innen erstrecken und die mit den Rastlöchern (42) für die Rastzapfen (26) versehen sind, die sich in axialer Richtung erstrecken, wobei jedes Flanschelement (40) mit einem Paar sich gegenüberliegenden Rastlaschen (44) und der jeweilige Rastzapfen (26) mit einem für die Rastlaschen (44) Hinterschneidungen (30) bildenden Rastkopf (28) ausgebildet ist und der jeweilige Rastzapfen (26) von einem Abschnitt (24) des Spulenseitenteiles (14) axial wegsteht, der mit einem Paar Formwerkzeug-Schieberaussparungen (32) für die zugehörigen Hinterschneidungen (30) des jeweiligen Rastkopfes (28) ausgebildet ist.

2. Spuleneinrichtung (62) nach Anspruch 1,
**dadurch gekennzeichnet,**
**dass** die an einem Stirnrand (16) des zentralen Nabenhülsenkörpers (12) vorgesehenen Flanschelemente (40) in Bezug zu den am axial abgewandten anderen Stirnrand (16) des zentralen Nabenhülsenkörpers (12) vorgesehenen Flanschelementen (40) in Umfangsrichtung versetzt sind.

3. Spuleneinrichtung (62) nach Anspruch 1,
**dadurch gekennzeichnet,**
**dass** das jeweilige Spulenseitenteil (14) filigran mit einem Ringelement (20) und radial orientierten Strebenelementen (22) ausgebildet ist, die an ihren Innenenden (24) mit den Rastzapfen (26) ausgebildet sind.

4. Spuleneinrichtung (62) nach Anspruch 3,
**dadurch gekennzeichnet,**
**dass** das jeweilige Ringelement (20) mindestens zwei radial querverstrebte Ringe (34) aufweist und die Strebenelemente (22) als V-Streben (36) ausgebildet sind.

5. Spuleneinrichtung (62) nach einem der Ansprüche 1 bis 4,
**dadurch gekennzeichnet,**
**dass** der zentrale Nabenhülsenkörper (12) eine konzentrische Innenhülse aufweist, die mit dem zentralen Nabenhülsenkörper (12) mittels Verbindungsrippen materialeinstückig verbunden ist.

## Claims

1. A coil device (62) for wire, particularly for welding wire, having a cage (10) for the wire, wherein the cage (10) comprises a central hub sleeve body (12) and lateral coil parts (14), which can be fixed or are fixed to the face edges (16) axially facing away from each other of the central hub sleeve body (12) through snap-on latch connections (18), wherein the central hub sleeve body (12) on its face edges axially facing away from each other is designed with latching holes (42) evenly spaced in circumferential direction and the respective lateral coil part (14) is designed with latching pins (26) that can engage in the latching holes (42), **characterized in that** the face edges (16) axially facing away from each other of the central hub sleeve body (12) are designed with flange elements (40), which radially extend to the inside from the respective face edge (16) of the central hub sleeve body (12) and which are provided with the latching holes (42) for the latching pins (26), which extend in axial direction, wherein each flange element (40) is designed with a pair of latching tongues (44) located opposite each other and the respective latching pin (26) is designed with a latching head (28) forming undercuts (30) for the latching tongues (44) and the respective latching pin (26) axially stands away from a section (24) of the lateral coil part, which is designed with a pair of mould slide recesses (32) for the associated undercuts (30) of the respective latching head (28).

2. The coil device (62) according to Claim 1, **characterized in that** the flange elements (40) provided on a face edge (16) of the central hub sleeve body (12) are offset in circumferential direction with respect to the flange elements (40) provided on the other face edge (16) axially facing away of the central hub sleeve body (12).

3. The coil device (62) according to Claim 1, **characterized in that** the respective lateral coil part (14) is designed in a filigreed manner with a ring element (20) and radially orientated brace elements (22) which are formed on its inner ends (24) with the latch ends (26).

4. The coil device (62) according to Claim 3, **characterized in that** the respective ring element (20) comprises at least two radially cross-braced rings (34) and the brace elements (22) are designed as V-braces (36).

5. The coil device (62) according to any one of the Claims 1 to 4, **characterized in that** the central hub sleeve body (12) has a concentric inner sleeve which is connected to the central hub sleeve body (12) in a material-unitary manner by means of connecting ribs.

## Revendications

1. Dispositif de bobine (62) pour du fil, en particulier pour du fil de soudage, qui présente un panier (10) pour le fil, le panier (10) présentant un corps central de manchon de moyeu (12) et des parties latérales de bobine (14), qui peuvent être fixées ou sont fixées sur les bords avant (16), opposés axialement les uns aux autres, du corps central de manchon de moyeu (12) par des liaisons de verrouillage à encliquetage (18), le corps central de manchon de moyeu (12) étant formé sur ses bords avant (16), opposés axialement les uns aux autres, avec des trous d'arrêt (42) espacés de façon régulière dans le sens périphérique et la partie latérale de bobine (14) respective étant conçue avec des tenons d'arrêt (26) pouvant s'encliqueter dans les trous d'arrêt (42),
**caractérisé en ce que**
les bords avant (16), opposés axialement les uns aux autres, du corps central de manchon de moyeu (12) étant conçus avec des éléments à bride (40), lesquels s'étendent depuis le bord avant (16) respectif du corps central de manchon de moyeu (12) radialement vers l'intérieur et qui sont dotés des trous d'arrêt (42) pour les tenons d'arrêt (26), qui s'étendent radialement dans le sens axial, chaque élément à bride (40) étant conçu avec une paire de pattes d'arrêt (44) se faisant face et le tenon d'arrêt (26) respectif étant conçu avec une tête d'arrêt (28) formant des contre-dépouilles (30) pour les pattes d'arrêt (44) et le tenon d'arrêt (26) respectif partant axialement d'un tronçon (24) de la partie latérale de bobine (14), laquelle est conçue avec une paire d'évidements à coulisse pour outil de moulage (32) pour les contre-dépouilles (30) spécifiques de la tête d'arrêt (28) respective.

2. Dispositif de bobine (62) selon la revendication 1,
**caractérisé en ce que**
les éléments à bride (40) prévus sur un bord avant (16) du corps central de manchon de moyeu (12) sont décalés dans le sens périphérique par rapport aux éléments à bride (40) prévus sur l'autre bord avant (16), opposé axialement, du corps central de manchon de moyeu (12).

3. Dispositif de bobine (62) selon la revendication 1,
**caractérisé en ce que**
a partie latérale de bobine (14) respective est conçue de façon filigranée avec un élément annulaire (20) et des éléments d'entretoise (22) orientés radialement, lesquels sont formés sur leurs extrémités intérieures (24) avec les tenons d'arrêt (26).

4. Dispositif de bobine (62) selon la revendication 3,
**caractérisé en ce que**
l'élément annulaire (20) respectif présente au moins deux bagues (34) entretoisées transversalement dans le sens radial et les éléments d'entretoise (22) sont conçus sous forme d'entretoises en V (36).

5. Dispositif de bobine (62) selon l'une quelconque des revendications 1 à 4,
**caractérisé en ce que**
le corps central de manchon de moyeu (12) présente un manchon intérieur concentrique, qui est relié de façon homogène au niveau du matériau au corps central de manchon de moyeu (12) au moyen de nervures de liaison.
